# FASCICULE DE BREVET EUROPEEN

(11) **EP 0 481 415 B1**
(45) Date de publication et mention de la délivrance du brevet: **28.06.1995**
(21) Numéro de dépôt: 91117512.3
(22) Date de dépôt: 14.10.1991
(51) Int. Cl.: B07C 1/02

(54) **Empileur amovible pour machine de tri automatique de courrier**
Abnehmbarer Stapler für eine selbsttätige Postsortiervorrichtung
Removable stacker for an automatic mail sorting machine

(30) Priorité: 16.10.1990 FR 9012750
(43) Date de publication de la demande: 22.04.1992
(73) Titulaire: COMPAGNIE GENERALE D'AUTOMATISME CGA-HBS, F-91220 Bretigny sur Orge (FR)
(72) Inventeur: Roch, Olivier, F-26000 Valence (FR); Mestrallet, Frédéric, F-26800 Etoile (FR)
(74) Mandataire: Weinmiller, Jürgen

(56) Documents cités:
- DE-B- 1 234 067
- FR-A- 2 552 743
- GB-A- 839 786
- US-A- 3 729 191
- PATENT ABSTRACTS OF JAPAN vol. 10, no. 270 (M-517) 13 Septembre 1986 & JP-A-61 094 936 (HITACHI LTD) 13 Mai 1986

## Description

La présente invention est relative à un empileur pour machine de tri automatique de courrier.

Une machine de tri automatique de courrier comprend généralement les éléments suivants:
- un magasin d'approvisionnement sur lequel l'opérateur installe le courrier à traiter. Le courrier est alors pris en charge pour être présenté devant un dépileur,
- un dépileur dont le rôle est de séparer les lettres les une des autres pour les amener une à une sur un système de convoyage,
- une tête de lecture associée à un microprocesseur et placée en regard du système de convoyage pour identifier chaque lettre et lui affecter une zone de rangement correspondant à sa destination finale. Ces zones de rangement sont des cases et/ou des empileurs,
- une série de cases ou empileurs dont le nombre varie selon les machines et qui sont les réceptacles des lettres précédemment triées. Chaque case ou empileur représente une destination de tri bien déterminée.

La présente invention concerne plus particulièrement l'empileur ainsi appelé puisque les lettres sont rangées les unes contre les autres en constituant une pile.

La généralisation du traitement automatique du courrier a entraîné la réalisation de machine de tri pour petits centres de tri qui réalisent ce qu'on appelle le tri acheminement ainsi que le tri distribution qui est le dernier tri à effectuer avant la distribution aux usagers par les préposés.

Des problèmes ont été rencontrés, relatifs à la taille des machines et à leur encombrement, ce qui a conduit à rechercher une optimisation du nombre de directions de tri, et par suite du nombre d'empileurs ou de cases de la machine. Il est apparu qu'un tri acheminement ou un tri distribution peut être réalisé sur une machine possédant moins de réceptacles de tri qu'auparavant, à condition d'augmenter le nombre de passes de tri.

La rentabilité des machines passe alors par une très bonne gestion de l'exploitation:
- réduction des temps morts,
- suppression des manipulations inutiles de courrier,
- réduction du nombre d'opérateurs,
- etc...

Le gain de productivité le plus significatif est à obtenir dans l'opération de tri distribution, appelé également la préparation de la tournée du facteur. Préparer la tournée du facteur veut dire trier et ranger le courrier suivant un ordre à respecter scrupuleusement: l'ordonnancement du courrier doit correspondre exactement au trajet réellement réalisé par le facteur.

Suivant le nombre de lettres à trier, la méthode de tri choisi, le nombre de destinations, etc..., plusieurs passes de tri successives vont être effectuées.

Outre les problèmes de rentabilité évoqués précédemment, s'ajoute celui de l'assurance de la qualité du tri du courrier, impliquant un respect impératif de l'ordonnancement des lettres tout au long du processus de tri.

Pour montrer le processus opératoire de la préparation de la tournée du facteur, on peut donner une analogie suivante: supposons que l'on veuille trier les 52 cartes d'un jeu de cartes en respectant:
- la valeur des cartes, par exemple dans l'ordre arbitraire décroissant suivant:
   As, 2, 3, 4, 5, 6, 7, 8, 9, 10, Valet, Dame, Roi
- les valeurs des couleurs, par exemple dans l'ordre arbitraire décroissant suivant:
   Coeur, Carreau, Pique, Trèfle

### Première passe

On réalisera une première passe dans une machine de tri en prenant comme critère de tri la valeur des cartes et en utilisant 13 empileurs puisqu'il y a 13 valeurs de carte.

On obtiendra par exemple:

| Empileur 1 | Empileur 2 | ........ | Empileur 13 |
|---|---|---|---|
| As Coeur | 2 Pique | ........ | Roi Trèfle |
| As Carreau | 2 Trèfle | ........ | Roi Coeur |
| As Trèfle | 2 Coeur | ........ | Roi Carreau |
| As Pique | 2 Carreau | ........ | Roi Pique |

On procédera au dépilage du jeu disposé sur le magasin d'approvisionnement en respectant l'ordre des empileurs:
Empileur 1, Empileur 2, ......, Empileur 13

### Deuxième passe

On effectuera une deuxième passe de tri en utilisant quatre empileurs pour effectuer le tri selon la valeur des couleurs.

On obtiendra:

### Troisième passe

On effectue un dépilage du jeu disposé sur le magasin d'approvisionnement suivant l'ordre des empileurs (Empileur 1, Empileur 2, ..., Empileur 4) et en respectant l'ordonnancement du courrier à l'intérieur de chaque empileur. On obtient le résultat ci-après:

On peut alors ranger le jeu de cartes ainsi classé dans la boîte de jeu.

On voit dans cet exemple que le tri a pu être effectué avec succès en imposant:
- le non mélange des empileurs pendant et entre les passes de tri, c'est-à-dire au moment du transfert des cartes de chaque empileur:
   * sur le magasin d'approvisionnement (passe 1 à 2, passe 2 à 3)
   * dans la zone de rangement (passe 3 à boîte de jeu)
- la conservation de l'ordonnancement des cartes à l'intérieur de chaque empileur (2ème et 3ème passes).

Le tri des lettres présente les mêmes analogies, les critères de tri pouvant être:
- le code postal de la ville
- le nom de la rue
- les numéros dans la rue (ordre décroissant par exemple)
- la parité des numéros.

L'assurance de la qualité de ce tri impose donc le non mélange des empileurs entre les passes, c'est-à-dire au moment du transport du courrier de chaque empileur :
- sur le magasin d'approvisionnement (passe 1 à 2, passe 2 à 3, etc...)
- dans les caissettes de transport (de la dernière passe de tri au facteur).

Un but de la présente invention est de proposer un empileur de machine de tri permettant d'assurer au mieux les fonctions :
- d'empilage
- de transfert dans les conditions actuellement appliquées dans les petits centres de tri, à savoir :
- place disponible réduite impliquant un faible encombrement des machines,
- machines à un seul opérateur, en veillant à accroître la rentabilité en supprimant les manipulations inutile du courrier, en diminuant les risques de mauvaise manipulation, en réduisant les temps morts et en garantissant la qualité du tri par un respect de l'ordonnancement du courrier.

Un empileur amovible est connu du document FR-A-2552743 Il comprend une plage d'empilage, une paroi mobile pour le maintien sur chant des documents et se déplaçant au fur et à mesure du remplissage contre l'action d'un dispositif de rappel et un volet articulé pouvant prendre une première position dans laquelle il s'efface pour l'empilage des documents et une seconde position dans laquelle il est rabattu pour la manipulation de l'empileur. Dans cet empileur, le volet articulé sert de plage d'empilage. Le problème qui se pose dans cet empileur connu est qu'il requiert, au niveau du système de tri qui l'emploie, des moyens compliqués pour maintenir sa plage d'empilage ou volet dans une position effacée lors de l'empilage .

Par ailleurs, dans cette position effacée du volet, l'empileur devient très encombrant selon la direction verticale.

Le but de l'invention est de remédier à cet inconvénient.

A cet effet, l'invention a pour objet un empileur amovible tel que défini à la revendication 1.

L'invention sera bien comprise par la description ci-après d'un mode de réalisation de l'invention, en référence au dessin annexé dans lequel :
- la figure 1 est une vue en perspective de l'empileur de l'invention, représenté vide,
- la figure 2 est une vue en perspective de l'empileur en cours d'empilage de documents,
- la figure 3 est une vue en perspective de l'empileur rempli de lettres et retiré du système,
- la figure 4 illustre le transport de l'empileur d'un poste à un autre.

L'empileur amovible de l'invention comprend une plage d'empilage dans laquelle se constitue la pile de lettres triées, chaque lettre se rangeant verticalement sur chant, contre la lettre précédente. La plage est constituée par une plaque rectangulaire 1, par exemple en aluminium ou en tout autre matériau ayant un faible coefficient de frottement, une rigidité suffisante et un poids faible.

A titre d'exemple, la plaque a une longueur de 535 mm, une largeur de 275 mm, ce qui permet de recevoir plusieurs centaines de lettres de formant courant. Une épaisseur de 2 mm assure une rigidité suffisante et un poids faible. Bien entendu, ces dimensions peuvent être modifiées selon les caractéristiques dimensionnelles des documents à traiter et en fonction du type de machine dans lequel l'empileur est intégré.

La plaque 1 est fermée sur un petit côté par un fond vertical 2 muni d'une ouverture 3 suffisamment grande pour que le fond puisse servir de poignée.

L'empileur comprend en outre une paroi mobile 4 sur laquelle s'appuie la première lettre empilée et dont le rôle est de maintenir les lettres sur chant tout en se déplaçant au fur et à mesure du remplissage de l'empileur.

Cette paroi est équipée d'un dispositif de rappel lui permettant de maintenir suffisamment le courrier et de revenir à sa position d'origine (celle de la figure 1), une fois que le contenu de l'empileur a été transféré.

Dans l'exemple décrit, cette paroi mobile est une palette équipée d'une douille à billes 5 (visible dans la figure 2), coulissant sur une tringle 6 s'étendant parallèlement à l'un des grands côtés de la plage 1 et fixée d'une part sur le fond 2 et, d'autre part, sur une cornière fixe 7 disposée à l'autre extrémité de la plage. Le dispositif de rappel est un ressort hélicoïdal non visible dans les figures.

Selon une caractéristique importante de l'invention, l'empileur comprend un volet articulé 8, situé à l'entrée de l'empileur, et ayant pour fonctions:
- de maintenir les documents sur chant les uns contre les autres, ces documents étant par ailleurs maintenus par la paroi mobile 4, pendant les phases de manipulation de l'empileur amovible,
- de s'effacer au moment du transfert des documents hors de l'empileur amovible.

En revenant à l'exemple numérique précédent, le volet 8 est une plaque métallique de dimensions 50 x 150 x 2 mm. Pour maintenir le volet en position verticale pendant les phases de manipulation de l'empileur amovible, un aimant est utilisé. Il peut être collé sur le volet et coopérer avec la cornière 7 réalisée alors en matériau magnétique; en variante, l'aimant est fixée à la cornière 7 et c'est le volet qui est réalisé au moins partiellement en matériau magnétique. On a représenté cet aimant par un petit rectangle 8A en traits tiretés dans les figures.

L'empileur est complété par une rive de taquage 10, placée le long du grand côté du plateau où se trouve la tringle 6; cette rive sert de butée physique à chaque document entrant dans l'empileur en garantissant la qualité de l'empilage.

Enfin, l'empileur comprend une seconde poignée, réalisée simplement par une plaque métallique 12 fixée perpendiculairement au plateau 1 le long du grand côté où se trouve la tringle 6, et munie d'une ouverture 13 pour le passage de la main.

Le fonctionnement de l'empileur est le suivant: avant d'amener l'empileur vide (figure 1) sur le système de tri (figure 2), le volet est rabattu en exerçant à sa partie supérieure une force supérieure à celle de l'aimant ; le volet étant alors dans le même plan que la plaque 1 de l'empileur, on pose celui-ci sur le système de tri dont on n'a représenté, dans la figure 2, que le support d'empileur 20, les courroies 21 et 22 d'acheminement, tournant autour des poulies 23 et 24, le volet fixe de guidage 25 et la came escamotable de maintien. Un tel système de tri est bien connu et n'a pas à être décrit plus en détail.

Lorsque l'empilage est terminé, l'empileur est retiré du système et le volet 8 est relevé, assurant ainsi un parfait ordonnancement des documents (figure 3).

L'empileur peut alors être manipulé et transféré, soit en direction du magasin d'approvisionnement du système de tri en vue d'une passe de tri ultérieure, soit vers les caissettes ou sacoches de transport des préposés à la distribution (figure 4).

L'invention s'applique à l'équipement de petits centres de tri, en particulier en vue de la préparation de la tournée du facteur.

## Revendications

1. Empileur amovible pour système de tri automatique de courrier, comprenant une plage d'empilage (1), une paroi mobile (4) pour le maintien sur chant des documents et se déplaçant au fur et à mesure du remplissage contre l'action d'un dispositif de rappel, et un volet articulé (8), pouvant prendre une première position dans laquelle il s'efface lors du remplissage et une seconde position dans laquelle il est rabattu pendant les manipulations de l'empileur amovible, ledit volet comprenant des moyens pour le maintenir dans la seconde position contre l'action du poids des documents empilés, caractérisé en ce que le volet est articulé par rapport à un côté de la plage d'empilage (1), s'efface dans le plan défini par la plage d'empilage lors du remplissage et se rabat pour venir enserrer lesdits documents en coopérant avec ladite paroi mobile (4).

2. Empileur selon la revendication 1, caractérisé en ce que lesdits moyens comprennent un aimant (8A) fixé sur ledit volet (8) et coopérant avec un élément magnétique fixe (7).

3. Empileur selon la revendication 1, caractérisé en ce que lesdits moyens comprennent un aimant (8A) placé sur un élément fixe (7) et coopérant avec ledit volet (8) réalisé au moins partiellement en matériau magnétique.

4. Empileur selon l'une des revendications 1 à 3, caractérisé en ce qu'il comprend au moins une poignée (2, 3; 11, 12) de manipulation.

## Claims

1. Removable stacker for automatic mail sorting systems comprising a stacking area (1), a mobile wall (4) adapted to hold documents on edge and to move against the action of a return device as the stacker is filled and an articulated flap (8) adapted to assume a first position in which it is retracted during filling and a second position in which it is folded down during manipulation of the removable stacker, said flap comprising means for maintaining it in the second position against the action of the weight of the stacked documents, characterised in that the flap is articulated to one side of the stacking area (1), retracts into the plane defined by the stacking area during filling and folds down to grip said documents by virtue of cooperation with said mobile wall (4).

2. Stacker according to claim 1 characterised in that said means comprise a magnet (8A) fixed to said flap (8) and cooperating with a fixed magnetic member (7).

3. Stacker according to claim 1 characterised in that said means comprise a magnet (8A) on a fixed member (7) and cooperating with said flap (8) at least part of which is made from a magnetic material.

4. Stacker according to any one of claims 1 to 3 characterised in that it comprises at least one manipulator handle (2, 3; 11, 12).

## Patentansprüche

1. Tragbarer Stapelbehälter für ein automatisches Postsortiersystem, der einen Stapelbereich (1), eine bewegliche Wand (4) zum Halten der Dokumente in Hochkantlage, wobei die Wand sich im Laufe der Füllung gegen die Wirkung eines Rückholvorrichtung bewegt, und eine Schwenkklappe (8) aufweist, die eine erste Stellung, in der sie beim Füllen zurückgeklappt ist, und eine zweite Stellung einnehmen kann, in der sie während der Manipulationen des tragbaren Stapelbehälters hochgeklappt ist, wobei die Klappe Mittel aufweist, um sie trotz des Gewichts der gestapelten Dokumente in der zweiten Stellung zu halten, dadurch gekennzeichnet, daß die Klappe an einer Seite des Stapelbereichs (1) angelenkt ist, beim Füllen in der von dem Stapelbereich definierten Ebene liegt und hochklappt, um die Dokumente in Zusammenwirkung mit der beweglichen Wand (4) zusammenzuhalten.

2. Stapelbehälter nach Anspruch 1, dadurch gekennzeichnet, daß die Mittel einen Magnet (8A) aufweisen, der an der Klappe (8) befestigt ist und mit einem festen magnetischen Element (7) zusammenwirkt.

3. Stapelbehälter nach Anspruch 1, dadurch gekennzeichnet, daß die Mittel einen Magnet (8A) aufweisen, der an einem festen Element (7) befestigt ist und mit der Klappe (8) zusammenwirkt, die zumindest teilweise aus magnetischen Material besteht.

4. Stapelbehälter nach einem der Ansprüche 1 bis 3, dadurch gekennzeichnet, daß er mindestens einen Traggriff (2, 3; 11, 12) aufweist.
